# EUROPÄISCHE PATENTSCHRIFT

(11) **EP 2 465 392 B1**
(45) Veröffentlichungstag und Bekanntmachung des Hinweises auf die Patenterteilung: **06.04.2016**
(21) Anmeldenummer: 12001465.9
(22) Anmeldetag: 24.10.2008
(51) Int. Cl.: A47H 13/00, E06B 9/36, A47H 15/04, A47H 1/04, A47H 23/02, A47H 2/00

(54) **System zum Aufhängen von Flächenvorhängen**
system for hanging area curtains
système de suspension de rideaux plats

(30) Priorität: 05.01.2008 DE 102008003273
(43) Veröffentlichungstag der Anmeldung: 20.06.2012
(62) Teilanmeldung aus: 08018626.5
(73) Patentinhaber: Interstil Diedrichsen GmbH & Co. KG., 33803 Steinhagen (DE)
(72) Erfinder: Diedrichsen, Manfred, 33619 Bielefeld (DE)
(74) Vertreter: Schober, Mirko

(56) Entgegenhaltungen:
- WO-A-2005/067771
- US-A- 4 221 255

## Beschreibung

Die Erfindung betrifft ein System zum Aufhängen von Flächenvorhängen.

Anders als bei konventionellen Vorhängen werden Flächenvorhänge an in Laufschienen eingehängten Paneelwagen befestigt. Dies geschieht in der Regel über eine Klettverbindung. Bei der Montage wird das System aus Schienen und Paneelwagen zunächst an Wand oder Decke installiert. Anschließend werden die Stoffbahnen der Flächenvorhänge per Klettverbindung an den bereits eingehängten Paneelwagen befestigt. Dabei bleibt die Verbindungsstelle bzw. der Paneelwagen von außen sichtbar, was den Gesamteindruck des fertig installierten Systems negativ beeinflusst. Zwar lässt sich dies nachträglich mit Blenden kaschieren, dies ist jedoch aufwendig, da die Blenden beim Vorhangwechsel demontiert werden müssen. Zudem ist dies optisch gerade bei den oftmals verwendeten mehreren hintereinander liegenden Vorhangschienen unbefriedigend, da trotz Verblendung vorne die weiter hinten liegenden Paneelwagen sichtbar bleiben.

Die WO 2005/06771 A1 offenbart ein System zum Aufhängen von Flächenvorhängen, bei dem eine Mehrfachschiene eine Mehrzahl Laufkanäle für Paneelwagen bereit stellt. Zur Kaschierung der Laufschiene und der Paneelwagen ist eine vor den Laufkanälen angebrachte Blende vorgesehen.

Das US-Patent 4,221,255 offenbart ebenfalls ein Aufhängesystem für Flächenvorhänge, bei dem eine Mehrfachschiene mit einer einzelnen vorgelagerten Blende kaschiert wird.

Aufgabe der Erfindung ist es daher, ein Aufhängesystem für Flächenvorhänge zu schaffen, welches optisch ansprechender und bei dem eine einfache Montage der Flächenvorhänge möglich ist.

Gelöst wird diese Aufgabe durch ein System zum Aufhängen von Flächenvorhängen mit den Merkmalen des Anspruchs 1. Vorteilhafte Ausführungsformen finden sich in den Unteransprüchen.

Erfindungsgemäß weist die Mehrfachschiene drei Laufkanäle und drei Blenden auf, wobei die Laufkanäle und die Blenden so ausgebildet sind, dass die in den Laufkanälen fahrbaren **Paneelwagen von den Blenden ver**deckt werden, und dass die drei Laufkanäle und die drei Blenden abwechselnd angeordnet sind.

Der vorteilhafte Paneelwagen lässt sich relativ zur Vorhangschiene in eine Montagestellung überführen. Dabei lässt sich der Paneelwagen über wenigstens einen Lenker aus der Schiene ausstellen oder/und vollständig entfernen, ohne dass die Schiene demontiert werden muss. Hierzu ist eine spezielle Einhängeeinrichtung vorgesehen, welche in einer bevorzugten Ausführungsform einen oder mehrere Lenker aufweist, die in die Schiene eingehängt werden und die mit deren anderen Enden am Paneelwagen bzw. einem am Paneelwagen anzubringenden Verankerungselement angelenkt sind. Zur Montage kann eine Fixierung (vorzugsweise ein Rastmechanismus) gelöst werden, so dass der Lenker beweglich und der Paneelwagen aus der Schiene ein Stück weit ausgestellt wird, so dass der Paneelwagen trotz etwaiger Verblendungen sichtbar wird und das Anbringen des Flächenvorhangs problemlos möglich ist. Nach Befestigen des Flächenvorhanges kann der entsprechende Paneelwagen wieder in die Gebrauchsstellung gebracht werden. So können feste Blenden zur Kaschierung der Paneelwagen an den Schienen vorgesehen werden.

Die Erfindung wird nachfolgend anhand der Zeichnungen in den Figuren 1 bis 4 schematisch näher erläutert.
- Figur 1: - zeigt eine Frontansicht des erfindungsgemäßen Aufhängesystems mit dem Paneelwagen in der Gebrauchsstellung,
- Figur 2: - zeigt eine Frontansicht des erfindungsgemäßen Aufhängesystems mit dem Paneelwagen in der Montagestellung,
- Figur 3A: - zeigt eine Prinzipansicht der Einhängeeinrichtung in einer mit der Gebrauchsstellung eines Paneelwagens korrespondierenden ersten Einstellung,
- Figur 3B: - zeigt eine Prinzipansicht der Einhängeeinrichtung in einer mit der Montagestellung eines Paneelwagens korrespondierenden zweiten Einstellung,
- Figur 4: - zeigt eine Seitenansicht des erfindungsgemäßen Aufhängesystems mit einer Mehrfachschiene.

In der Figur 1 ist ein erfindungsgemäßes Aufhängesystem mit einem vorteilhaften Paneelwagen 4 dargestellt.

Der Paneelwagen 4 ist in einer Schiene 3 verschieblich gelagert, welche eine Verblendung 3b aufweist, die so ausgestaltet ist, dass ein Betrachter von der Vorderseite V aus den hinter der Blende 3b liegenden Paneelwagen 4 nicht sehen kann. Der Vorhang 1 ragt gleichsam aus der Schiene 3 heraus, ohne dass dessen Befestigung erkennbar ist. Der Vorhang 1 ist bevorzugt mit einem Klettabschnitt 1b ausgebildet, welcher an einem entsprechenden Gegenstück, welches bevorzugt auf der der Blende 3b zugewandten Längsseite 2j des Paneelwagens 4 vorgesehen ist, befestigt ist, so dass der Befestigungsbereich wie auch der Paneelwagen 4 von der Blende 3b - jedenfalls von der Vorderseite V aus betrachtet - verdeckt sind. Die Blende 3b kann Teil der Schiene 3 bzw. einstückig mit dieser ausgebildet sein. Erfindungsgemäß sind drei Blenden 3b vorgesehen (vgl. z.B. Figur 4, Pos. 3b, 3b', 3b"), insbesondere können diese beidseits der Aufnahmen 3a vorgesehen sein, so dass der Paneelwagen von vorne und von hinten in der Gebrauchsstellung kaschiert und von außen nicht sichtbar ist.
In der Figur 2 ist die eben beschriebene Anordnung in der Montagestellung gezeigt. Als Montagestellung wird eine solche Stellung verstanden, bei der der Paneelwagen gegenüber der Schiene 3 im Gegensatz zur Gebrauchsstellung ausgestellt ist. Dies kann zum einen - wie abgebildet - durch Herunterlassen des Paneelwagens 4 oder aber durch Herausnehmen bzw. Ablösen des Paneelwagens 4 aus der Schiene 3 erfolgen. Im letzteren Fall wird der Paneelwagen über einen Clip- oder Rastmechanismus in die Schiene eingebracht oder über eine Aufhängung eingehängt. Im gezeigten Beispiel ist der Paneelwagen 4 nach unten herausfahrbar, bleibt aber in der Schiene 3, bzw. deren Aufnahme 3a eingehängt. Hierzu weist der Paneelwagen 4 eine Einhängerichtung 2 auf, die einen oder mehrere mit einem Ende unmittelbar oder mittelbar am Paneelwagen 4 abgelenkte Lenker 2b aufweist; das jeweils andere Ende 2d des Lenkers 2b ist in der Aufnahme 3a der Schiene 3 geführt und dient als Gleiter zum Verschieben der Schiene 3 in der Gebrauchsstellung des Paneelwagens 4. Zum Überführen des Paneelwagens 4 aus der Gebrauchsstellung in die Montagestellung wird ein am Paneelwagen 4 geführtes, bevorzugt als Rastelement ausgebildetes Fixierelement 2a gelöst, welches nach Lösen den Lenker 2b freigibt, so dass dieser verschwenken kann. Hierdurch wird der Paneelwagen 4 aus seiner Gebrauchsstellung in die Montagestellung ausgestellt, wobei der Lenker 2b verschwenkt und sich in der Aufnahme 3a ein Stück weit verschiebt, so dass sich die in Figur 2 gezeigte Montagestellung ergibt, in der sich der Paneelwagen 4 unterhalb des unteren Randes der Blende 3b befindet. Nach Befestigen des Vorhangs 1 kann der Paneelwagen 4 wieder in die Gebrauchsstellung (Figur 1) gebracht werden, wobei der Lenker 2b dann die entgegengesetzte Bewegung ausführt und mittels des Fixierelementes 2a am Paneelwagen 4 fixiert wird.

Die Einhängeeinrichtung ist genauer in den Figuren 3A und 3B dargestellt. An einem Paneelwagen 4 können je nach Länge ein oder mehrere Einhängeeinrichtungen 2 vorgesehen sein. Diese weisen zur Arretierung in der Gebrauchsstellung eine Fixiereinrichtung sowie den Lenker 2b auf. In Figur 3A ist die Gebrauchsstellung abgebildet. Der Lenker 2b ist an einem am Paneelwagen 4 verankerbaren Verankerungselement 2e um eine Anlenkachse 2g schwenkbar angelenkt. Das von der Anlenkachse 2g entfernte Ende 2d des Lenkers 2b, welches zum Einhängen und zum Gleiten in der Schiene 3 dient, weist einen Abschnitt 2h auf, welcher in der fixierten Gebrauchsstellung des Paneelwagens 4 von einer Hinterschneidung 2c eines Fixierelements 2a hinterschnitten bzw. gehalten wird. Das bevorzugt als Schieber ausgeführte und im oder am Paneelwagen 4 verschieblich geführte Fixierelement 2a ist bevorzugt über eine Zugfeder 2f mit dem Verankerungselement 2e gekoppelt. Die Zugfeder 2f spannt den Schieber 2a in die Fixierstellung vor, so dass in der Gebrauchsstellung eine wirksame Hinterschneidung der Abschnitte 2c und 2h gegeben ist und der Paneelwagen nicht unbeabsichtigt in die Montagestellung ausgestellt wird.

Der Lenker 2b weist bevorzugt im Bereich seines einen Endes einen Anschlag 2i auf, der das Verschwenken des Lenkers 2b in die Montagestellung begrenzt. Diese Situation ist in der Figur 3B dargestellt. Der Anschlag 2i liegt an einem stirnseitigen Abschnitt des Verankerungselements 2e an. Wird der in der Schiene 3 eingehängte Paneelwagen 4 wieder angehoben und verschwindet hinter der Verblendung 3b, so schwenkt der Lenker 2b aus der in Figur 3B gezeigten Stellung wieder in die in Figur 3A gezeigte Stellung zurück, wobei der Abschnitt 2h und der Gegenabschnitt 2c des Schiebers 2a gerundete Bereiche aufweisen, so dass der Lenker beim Schwenken in die Gebrauchsstellung zunächst den Schieber 2a nach außen gegen die Spannung der Feder 2f drückt und der Schieber 2a anschließend zurückschnappt und der Lenker 2b so mit dem Schieber 2a verrastet. So ist die Montage bzw. Demontage eines Vorhangelements auf einfache Weise möglich.

Dies gilt selbst dann, wenn wie in der Figur 4 gezeigt, Mehrfachschienen mit Mehrfachblenden 3b, 3b', 3b" vorgesehen sind. Mit der erfindungsgemäßen Lösung können auch hier die Vorhänge 1, 1', 1" an ihren jeweiligen Paneelwagen 4, 4', 4" befestigt werden, wobei wie bereits erwähnt Verblendungen auf beiden Seiten der Aufnahmen für die Paneelwagen vorgesehen sein können. Durch die vorliegende Erfindung ist es erstmals möglich geworden, sämtliche Befestigungseinrichtungen der Vorhänge für den Betrachter von außen unsichtbar zu machen, wodurch sich vor allem im ästhetischen Bereich neue Möglichkeiten der Gestaltung von Flächenvorhangeinrichtungen erschließen. So können die Schienen mit Blenden oder Laufkanälen zur Aufnahme von Paneelwagen einstückig ausgestaltet sein. Zudem kann die Breite der Kanäle bzw. Aufnahmen minimiert werden, da das Anbringen der Vorhänge aufgrund der Möglichkeiten des Ausstellens der Paneelwagen erreicht wird.

Es ist zudem möglich, ein Schienensystem vorzusehen, welches aus einzelnen Schienen besteht, die sich in beliebiger Anzahl hintereinander anordnen lassen, wobei in diesem Schienensystem die Laufkanäle, in denen die Paneelwagen geführt sind, so ausgestaltet sind, dass die darin geführten Paneelwagen zurückspringen und so mitsamt der Befestigung des Vorhangstoffes verdeckt bleiben. Das Schienensystem kann dabei aus einzelnen Schienen bestehen, die sich in beliebiger Anzahl hintereinander anordnen lassen. Alternativ oder ergänzend hierzu kann auch Schiene mit mehreren Laufkanälen vorgesehen sein.

## Patentansprüche

1. System zum Aufhängen von Flächenvorhängen, aufweisend mehrere Paneelwagen (4) und wenigstens eine Mehrfachschiene (3) zur Aufnahme und Führung von den Paneelwagen (4) zur Befestigung eines Flächenvorhanges, wobei die wenigstens eine Mehrfachschiene mehrere Laufkanäle aufweist, in denen die Paneelwagen (4) verschieblich sind,
**dadurch gekennzeichnet,**
**dass** die Mehrfachschiene (3) drei Laufkanäle und drei Blenden aufweist, wobei die Laufkanäle und die Blenden so ausgebildet sind, dass die in den Laufkanälen fahrbaren Paneelwagen (4) von den Blenden verdeckt werden, und dass die drei Laufkanäle und die drei Blenden abwechselnd angeordnet sind.

2. System nach Anspruch 1,
**dadurch gekennzeichnet,**
**dass** Blenden (3b) oder Kanäle vorgesehen sind, deren Breite bzw. Tiefe etwa der Höhe des Paneelwagens (4) entspricht.

3. System nach Anspruch 2,
**dadurch gekennzeichnet,**
**dass** der Lenker des Paneelwagens (4) so ausgelegt ist, dass der Paneelwagen (4) in seiner Montagestellung aus der Schiene (3) so heraussteht, dass seine Seitenflächen (2j, 2j', 2j") nicht verdeckt sind.

4. System nach einem der Ansprüche 1 bis 3,
**dadurch gekennzeichnet,**
**dass** eine Mehrzahl Schienen mit jeweils wenigstens einem Laufkanal zur Aufnahme eines Paneelwagens (4) vorgesehen ist.

5. System nach einem der Ansprüche 1 bis 4,
**dadurch gekennzeichnet,**
**dass** eine Mehrfachschiene mit einer Mehrzahl Laufkanäle zur Aufnahme von Paneelwagen (4) vorgesehen ist.

## Claims

1. System for hanging area curtains, comprising several panel carriages (4) and at least one multi-track (3) for receiving and guiding the panel carriages (4) for fastening an area curtain, wherein the at least one multi-track has several running channels in which the panel carriages (4) are displaceable, **characterised in that** the multi-track (3) has three running channels and three covers, wherein the running channels and the covers are formed so that the panel carriages (4) which are movable in the running channels are concealed by the covers, and that the three running channels and the three covers are arranged in alternation.

2. System according to claim 1
**characterised in that** covers (3b) or channels are provided whose width and depth correspond/s approximately to the height of the panel carriage.

3. System according to claim 2
**characterised in that** the guider of the panel carriage (4) is designed so that the panel carriage (4) when in its fitted position protrudes out from the track (3) so that its lateral faces (2j, 2j', 2j") are not covered.

4. System according to one of claims 1 to 3
**characterised in that** a plurality of tracks is provided each with at least one running channel for receiving a panel carriage (4).

5. System according to one of claims 1 to 4
**characterised in that** one multi-track is provided with a plurality of running channels for receiving panel carriages (4).

## Revendications

1. Système de suspension de rideaux plats présentant plusieurs chariots à panneaux (4) et au moins un rail à pistes multiples (3) destiné à recevoir et à guider les chariots à panneaux (4) pour la fixation d'un rideau plat, sachant que le rail à pistes multiples (3) au moins prévu présente plusieurs canaux de roulement, dans lesquels les chariots à panneaux (4) peuvent être déplacés,
**caractérisé en ce que**
le rail à pistes multiples (3) présente trois canaux de roulement et trois éléments de recouvrement, sachant que les canaux de roulement et les éléments de recouvrement sont configurés de telle manière que lesdits chariots à panneaux (4), pouvant être guidés dans les canaux de roulement, sont cachés par les éléments de recouvrement et que les trois canaux de roulement et les trois éléments de recouvrement sont disposés alternativement.

2. Système selon la revendication 1,
**caractérisé en ce que**
les éléments de recouvrements (3b) ou les canaux prévus présentent respectivement une largeur ou une profondeur qui correspond à la hauteur des chariots à panneaux (4).

3. Système selon la revendication 2,
**caractérisé en ce que**
le guide du chariot à panneau (4) est dimensionné de telle manière que ledit chariot à panneau (4), dans sa position de montage, fasse saillie hors du rail (3) de sorte que ses faces latérales (2j, 2j', 2j") ne soient pas cachées.

4. Système selon l'une des revendications 1 à 3,
**caractérisé en ce que**
sont prévus plusieurs rails qui comportent chacun au moins un canal de roulement pour la réception d'un chariot à panneau (4).

5. Système selon l'une des revendications 1 à 4,
**caractérisé en ce que**
l'on prévoie un rail à pistes multiples (3) qui présente une pluralité de canaux de roulement pour la réception de chariots à panneaux (4).
